# EUROPÄISCHE PATENTSCHRIFT

(11) **EP 0 899 760 B1**
(45) Veröffentlichungstag und Bekanntmachung des Hinweises auf die Patenterteilung: **27.08.2003**
(21) Anmeldenummer: 98111591.8
(22) Anmeldetag: 24.06.1998
(51) Int. Cl.: H01H 9/18, H01H 9/16

(54) **Elektrischer Tastschalter mit Schriftfeld**
Electrical push-button switch with legend
Commutateur électrique à bouton-poussoir avec légende

(30) Priorität: 01.09.1997 DE 19737908
(43) Veröffentlichungstag der Anmeldung: 03.03.1999
(73) Patentinhaber: ABB PATENT GmbH, 68526 Ladenburg (DE)
(72) Erfinder: Wieske, Stefan, Dipl.-Ing., 58285 Gevelsberg (DE)
(74) Vertreter: Miller, Toivo

(56) Entgegenhaltungen:
- DE-A- 3 314 323
- DE-U- 9 015 937
- DE-U- 9 305 822
- DE-U- 9 406 434
- US-A- 5 063 379

## Beschreibung

Die Erfindung bezieht sich auf einen elektrischen Tastschalter mit einer Betätigungswippe, die ein Schriftfeld aufweist. Der Tastschalter kann Teil einer Tasteranordnung mit mehreren solcher Tastschalter sein.

Tasteranordnungen mit beschriftbaren, streifenförmigen Bedienflächen werden vorzugsweise so z.B. an einer Wand montiert, daß die Schriftzeilen horizontal verlaufen, wobei die Betätigungswippe um eine vertikale Achse schwenkt. Es sind Anordnungen bekannt, bei denen ein Rahmen, der mehrere Taster umgibt, ein Schriftfeld trägt, oder bei denen die Tasterwippen ganzflächig oder auf Teilflächen Schriftfelder haben. Solche Tasteranordnungen werden insbesondere zur Bedienung elektronischer Installationsgeräte verwendet. Tasteranordnungen mit beschriftbaren Wippen sind beispielsweise aus G 93 05 822 und G 94 06 434 bekannt.

Nachteilig ist bei den bekannten Tastern, daß eine Beschriftung nur bei vorhandenem Umgebungslicht lesbar ist, da keine Eigenbeleuchtung vorhanden ist.

Der Erfindung liegt die Aufgabe zugrunde, einen elektrischen Tastschalter anzugeben, dessen Betätigungswippe mit einem beleuchtbaren Schriftfeld versehen ist und wobei eine weitgehend gleichmäßige Hinterleuchtung des Schriftfelds gegeben ist.

Diese Aufgabe wird durch einen Tastschalter mit den im Anspruch 1 angegebenen Merkmalen gelöst.

Bei diesem Taster wird mittels eines Lichtleiterkeils erreicht, daß trotz nahezu punktförmiger Lichteinleitung durch eine lichtemittierende Diode LED eine weitgehend gleichmäßige Hinterleuchtung des gesamten Schriftfelds gegeben ist.

Als vorteilhafte Ausgestaltung wird vorgeschlagen, zusätzlich eine Statusanzeige mittels einer weiteren lichtemittierenden Diode LED zu schaffen, deren Licht mittels eines Lichtleiterelements zur Wippenoberfläche geführt wird, und außerdem einen Trennsteg an der Wippenunterseite vorzusehen, mit dem eine gegenseitige Beeinflussung der Beleuchtungseinrichtungen vermieden wird.

Weitere Einzelheiten und Vorteile des Tasters ergeben sich aus der nachstehenden Beschreibung eines Ausführungsbeispiels anhand der Zeichnungsfiguren.

Es zeigen:
- Fig. 1: eine Tasteranordnung mit drei Tastern, die jeweils ein beleuchtetes Schriftfeld haben und
- Fig. 2: einen Schnitt durch einen Taster mit Beleuchtungseinrichtungen zur Schriftfeldbeleuchtung und zur Statusanzeige.

Fig. 1 zeigt eine Tasteranordnung 26 mit drei elektrischen Tastschaltern 10, wobei von den Tastern 10 im wesentlichen ihre jeweiligen Betätigungswippen 3 sichtbar sind. Die Wippen 3 sind in einem Sockel 8 durch Rastmittel 24, 25 und Federmittel 13 in einer Ruhestellung gehalten. Im Ausführungsbeispiel ist der Sockel 8 gemeinsamer Sockel für alle Taster 10 der Anordnung 26. Jeder Taster 10 hat ein Schriftfeld 11 und eine Statusanzeige 19. Mit Bezugszeichen 27 ist eine infrarotlichtdurchlässige frontseitige Abdeckung des Sockels 8 bezeichnet, die jedoch im Zusammenhang mit der Erfindung nicht von Bedeutung ist. Durch die Abdeckung 27 ragt ein Betätigungsknopf 20 eines Druckfolgeschalters oder Tasters, mit dem sich die Beleuchtungsmittel, also die LED's 4 schalten lassen.

Die Schriftfelder 11 sind jeweils durch einen Einschnitt oder Schacht 21 der Wippen 3 gebildet, der jeweils durch eine transparente Abdeckung 1 abdeckbar ist. Die streifenförmigen Abdeckungen 1 sind jeweils an ihren Enden mit Rastelementen 17, 18 versehen. In die Einschnitte 21 ist jeweils ein Lichtleiterkeil 2 einlegbar.

In Fig. 1 sind unterschiedliche Montageschritte zur Fertigstellung der Beleuchtungseinrichtung gezeigt. In den mittleren der drei Taster 10 ist ein Lichtleiterkeil 2 eingelegt. Die Abdeckung 1 ist beim mittleren Taster 10 mit ihrem ersten Rastelement 17 in die Wippe 3 eingehängt. Außerdem ist eine beschriftbare transparente Einlage 12, z.B. eine transluzente Folie dargestellt, die unter der Abdeckung 1 angeordnet ist. Die Abdeckung 1 wird durch Herunterklappen in der angegebenen Pfeilrichtung geschlossen, wobei sie an ihrem zweiten Ende mittels des zweiten Rastelements 18 in der Wippe 3 einrastet. Die Abdeckungen 1 können als Lupe ausgebildet sein zur Verbeserung der Lesbarkeit einer auf der Einlage 12 befindlichen Schrift.

Mit Bezugszeichen 22, 23 sind reflektierende Beschichtungen des Lichtleiterkeils 2 bezeichnet, die unter Aussparung der Lichtein- und -austrittsflächen 14, 16 aufgebracht werden können. Durch eine solche Maßnahme läßt sich die Helligkeit an der Lichtaustrittsfläche 16 erhöhen.

Fig. 2 zeigt einen Schnitt durch den Tastschalter 10 an einer Stelle, an der sich das Beschriftungsfeld 11 der Wippe 3 befindet.

Der Sockel 8 und die Wippe 3 sind Kunststoffteile. Die Wippe 3 ist mit Hilfe von Rastmitteln 24, 25 in den Sockel eingehängt und wird durch Federkraft, die in zwei Kontaktelementen 13, insbesondere Mikroschaltern erzeugt wird, in der Ruhelage gehalten. Im Sockel 8 ist eine Leiterplatte 9 angeordnet, auf der die Kontaktelemente 13, sowie die erste LED 4 zur Schriftfeldbeleuchtung und eine zweite LED 5 zur Statusanzeige, also zur Anzeige eines Schaltzustands angeordnet sind. Die Kontaktelemente 13 werden über Betätigungsnocken 30 an der Wippe 3 betätigt.

Die erste LED 4 speist Licht in die Lichteintrittsfläche 14 des Lichtleiterkeils 2 ein, das an der Austrittsfläche 16 austritt und die transparente Einlage 12 hinterleuchtet. Die zweite LED 5 speist Licht in ein Lichtleiterelement 6 ein, das an der Oberfläche der Wippe 3 als Statusanzeige 19 austritt. Ein Trennsteg 7 an der Unterseite der Wippe 3 verhindert einen Lichtübertritt von der Schriftfeldbeleuchtung zur Statusanzeige. Es ist ersichtlich, daß die Lichtleiter 2, 6 von den LED's 4, 5 jeweils etwas beabstandet sind, wodurch eine Wippenbewegung ermöglicht ist.

Mit Zapfen 28 und einem Mehrfachstecker 29 ist der Tastschalter 10, bzw. Die Tasteranordnung 26 (Fig. 1) auf ein nicht dargestelltes Unterputzgerät aufsteckbar.

### Bezugszeichenliste

- 1: transparente Abdeckung
- 2: Lichtleiterkeil
- 3: Betätigungswippe
- 4: erste lichtemittierende Diode LED
- 5: zweite LED
- 6: Lichtleitelement
- 7: Trennsteg oder Trennwand
- 8: Sockel
- 9: Leiterplatte
- 10: Tastschalter
- 11: Schriftfeld
- 12: beschriftbare transparente Einlage
- 13: Mikroschalter
- 14: Lichteintrittsfläche
- 15: dickes Keilende
- 16: Lichtaustrittsfläche
- 17: erstes Rastelement der Abdeckung
- 18: zweites Rastelement der Abdeckung
- 19: Statusanzeige
- 20: Betätigungsknopf eines Mikroschalters oder Tasters
- 21: Lichtleiterschacht oder Einschnitt in der Wippe
- 22: erste Beschichtung
- 23: zweite Beschichtung
- 24: Rasthaken oder Rastmittel der Wippe
- 25: Rastmittel am Sockel
- 26: Tastschalteranordnung
- 27: infrarotlichtdurchlässige Abdeckung
- 28: Zapfen
- 29: Mehrfachstecker
- 30: Betätigungsnocken

## Patentansprüche

1. Elektrischer Tastschalter
mit einer Betätigungswippe (3), die ein Schriftfeld (11) aufweist, das mit einer transparenten Abdeckung (1) versehen ist, **dadurch gekennzeichnet, daß**
der Tastschalter mit einer Beleuchtungseinrichtung zur Beleuchtung des Schriftfelds (11) versehen ist; bei der ein Lichtleiterkeil (2) in einen Einschnitt oder Schacht (21) der Wippe (3) eingelegt ist, in dessen Lichteintrittsfläche (14) im Bereich seines dicken Keilendes (15) Licht mittels einer Lichtquelle (4) einspeisbar ist, und dessen Lichtaustrittsfläche (16) der Abdeckung (1) zugewandt und an deren Abmessungen angepaßt ist, und daß
zwischen die Abdeckung (1) und den Lichtleiterkeil (2) eine beschriftete oder beschriftbare transparente Einlage (12) eingelegt ist.

2. Tastschalter nach Anspruch 1, **dadurch gekennzeichnet, daß** die Lichtquelle (4) eine lichtemittierende Diode LED ist.

3. Tastschalter nach einem der vorstehenden Ansprüche, **dadurch gekennzeichnet, daß** die Einlage (12) eine transluzente Folie ist.

4. Tastschalter nach einem der vorstehenden Ansprüche, **dadurch gekennzeichnet, daß** die Abdeckung (1) Rastelemente (17, 18) aufweist, mit deren Hilfe sie in die Wippe (3) einhängbar und beim Schließen einrastbar ist.

5. Tastschalter nach einem der vorstehenden Ansprüche, **dadurch gekennzeichnet, daß** die Oberfläche des Lichtleiterkeils (2), mit Ausnahme seiner Lichteinund -austrittsflächen (14, 16) mit lichtreflektierenden Beschichtungen (22, 23) versehen ist.

6. Tastschalter nach einem der vorstehenden Ansprüche, **dadurch gekennzeichnet, daß** ein Sockel (8) vorhanden ist, auf dem eine Leiterplatte (9) angeordnet ist, auf der die Lichtquelle (4) angeordnet ist, und in dem die Wippe (3) mit Hilfe von Rast- und Federmitteln (13, 24, 25) in einer Ruhelage gehalten ist.

7. Tastschalter nach einem der vorstehenden Ansprüche, **dadurch gekennzeichnet, daß** außerdem eine Statusanzeige (19) vorhanden ist, die durch eine zweite Lichtquelle (5), vorzugsweise eine LED gebildet ist, mit der Licht in ein Lichtleiterelement (6) einspeisbar ist, mit dem das Licht in den Bereich der Oberfläche der Wippe (3) geführt wird und dort als Statusanzeige (19) sichtbar ist.

8. Tastschalter nach Anspruch 7, **dadurch gekennzeichnet, daß** an die Wippe (3) zum Tasterinnenraum hin ein weitgehend lichtundurchlässiger Trennsteg (7) angeformt ist, der bewirkt, daß sich die Bedienfeldbeleuchtung und die Statusbeleuchtung nicht gegenseitig beeinflussen.

9. Tastschalter nach einem der vorstehenden Ansprüche, **dadurch gekennzeichnet, daß** er Teil einer Tasteranordnung (26) mit mehreren Tastschaltern (10) ist.

## Claims

1. An electrical push-button switch, with an actuating rocker (3) comprising a legend (11) which is provided with a transparent cover (1), **characterized in that** the push-button switch is provided with a lighting device for lighting the legend (11) in which a light guide wedge (2) is inserted into a cut-out or shaft (21) of the rocker (3), in whose light inlet surface (14) light can be fed by means of a light source (4) in the region of its thick edge end (15) and whose light outlet surface (16) faces the cover (1) and is adjusted to its dimensions, and that a transparent insert (12) is placed between the cover (1) and the light guide wedge (2)

2. A push-button switch as claimed in claim 1, **characterized in that** the light source (4) is a light-emitting diode LED.

3. A push-button switch as claimed in one of the preceding claims, **characterized in that** the insert (12) is a translucent film.

4. A push-button switch as claimed in one of the preceding claims, **characterized in that** the cover (1) comprises latching elements (17, 18) with the help of which it can be hooked into the rocker (3) and can be latched when it is closed.

5. A push-button switch as claimed in one of the preceding claims, **characterized in that** with the exception of its light inlet and outlet surfaces (14, 16) the surface of the light guide wedge (2) is provided with light-reflective coatings (22, 23).

6. A push-button switch as claimed in one of the preceding claims, **characterized in that** a base (8) is present on which a printed circuit board (9) is arranged on which the light source (4) is arranged and in which the rocker (3) is held in its idle position with the help of latching and spring means (13, 24, 25).

7. A push-button switch as claimed in one of the preceding claims, **characterized in that** furthermore a status display (19) is present which is formed by a second light source (5), preferably an LED, with which the light can be supplied to a light guide element (6) with which the light is guided into the region of the surface of the rocker (3) and is visible there as a status display (19).

8. A push-button switch as claimed in claim 7, **characterized in that** towards the interior of the switch the rocker (3) is connected to a substantially light-impermeable separating bridge (7) which ensures that the control panel lighting and the status lighting do not influence each other.

9. A push-button switch as claimed in one of the preceding claims, **characterized in that** it is part of a push-button arrangement (26) with several push-button switches (10).

## Revendications

1. Commutateur électrique à bouton-poussoir avec une bascule (3) d'actionnement qui présente une zone de légende (11) qui est pourvue d'un couvercle transparente (1), **caractérisé en ce que** le commutateur électrique à bouton poussoir est pourvu d'un dispositif d'éclairage pour éclairer la zone de légende (11), dans lequel un coin guide de lumière (2) est placé dans une encoche ou cavité (21) de la bascule (3), de la lumière étant amenée au moyen d'une source lumineuse (4) par la surface d'entrée de la lumière dans la région de sa grosse extrémité (15) de coin et la surface de sortie de la lumière étant orientée vers le couvercle (1) et adaptée à ses dimensions, et **en ce qu'**une pièce (12) transparente portant une légende ou pouvant porter une légende est placée entre le couvercle (1) et le coin guide de lumière (2).

2. Commutateur électrique à bouton-poussoir selon la revendication 1, **caractérisé en ce que** la source lumineuse (1) est une diode luminescente LED.

3. Commutateur électrique à bouton-poussoir selon une des revendications précédentes, **caractérisé en ce que** la pièce (12) est un film transparent.

4. Commutateur électrique à bouton-poussoir selon une des revendications précédentes, **caractérisé en ce que** le couvercle (1) présente des éléments d'arrêt (17, 18) à l'aide desquels il peut être accroché dans la bascule (3) et encliqueté lors de la fermeture.

5. Commutateur électrique à bouton-poussoir selon une des revendications précédentes, **caractérisé en ce que** la surface du coin guide de lumière (2), à l'exception de ses surfaces d'entrée et de sortie, est pourvue de revêtements réfléchissant la lumière.

6. Commutateur électrique à bouton-poussoir selon une des revendications précédentes, **caractérisé en ce qu'**il y a un socle (8) sur lequel une plaque conductrice (9) est disposée et dans lequel la bascule (3) est maintenue dans une position de repos à l'aide de moyens d'arrêt et de ressort (13, 24, 25).

7. Commutateur électrique à bouton-poussoir selon une des revendications précédentes, **caractérisé en ce qu'**il y a, en outre, un affichage d'état (19) qui est formé par une deuxième source lumineuse, de préférence une LED, avec laquelle de la lumière peut être amenée dans un élément guide de lumière (6) par lequel la lumière est guidée dans la région de la surface de la bascule (3) et est visible à cet endroit comme affichage d'état (19).

8. Commutateur électrique à bouton-poussoir selon la revendication 7, **caractérisé en ce qu'**une barre de séparation (7) largement opaque est formée sur la bascule (3) en direction de l'espace intérieur du bouton-poussoir, laquelle a pour effet d'empêcher l'éclairage de la zone de commande et l'éclairage d'état de s'influencer mutuellement.

9. Commutateur électrique à bouton-poussoir selon une des revendications précédentes, **caractérisé en ce qu'**il fait partie d'un dispositif à boutons-poussoirs comprenant plusieurs commutateurs à bouton-poussoir
